# EUROPÄISCHE PATENTSCHRIFT

(11) **EP 1 141 988 B1**
(45) Veröffentlichungstag und Bekanntmachung des Hinweises auf die Patenterteilung: **25.04.2007**
(21) Anmeldenummer: 00971358.7
(22) Anmeldetag: 10.10.2000
(51) Int. Cl.: H01H 83/22

(54) **AUSLÖSESCHIEBERANORDNUNG FÜR EIN THERMISCHES ÜBERSTROMRELAIS ODER EINEN MOTORSCHUTZSCHALTER**
TRIPPING SLIDE DEVICE FOR A THERMAL OVERLOAD RELAY OR A MOTOR PROTECTION SWITCH
ENSEMBLE COULISSEAU DE DECLENCHEMENT POUR UN RELAIS A MAXIMUM DE COURANT OU UN DISJONCTEUR DE MOTEUR

(30) Priorität: 13.10.1999 DE 19949229
(43) Veröffentlichungstag der Anmeldung: 10.10.2001
(73) Patentinhaber: ABB PATENT GmbH, 68526 Ladenburg (DE)
(72) Erfinder: CWETANSKI, Georgi, 67227 Frankenthal (DE); MÜLLER, Ralf, 76726 Germersheim (DE); HAUK, Jürgen, 76534 Baden-Baden (DE); NIEWÖHNER, Guido, 69181 Leimen (DE)
(74) Vertreter: Miller, Toivo
(86) Internationale Anmeldenummer: PCT/EP2000/009957
(87) Internationale Veröffentlichungsnummer: WO 2001/027960

(56) Entgegenhaltungen:
- DE-A- 1 588 840
- DE-A- 3 401 901
- FR-A- 1 564 704

## Beschreibung

Die Erfindung betrifft eine Auslöseschieberanordnung nach dem Oberbegriff des Anspruches 1.

Eine solche Schieberanordnung für ein thermisches Überstromrelais hat die Aufgabe, die Bewegung der Thermobimetalle auf ein Hebelsystem zu übertragen, mit dem eine Auslösung eines Schaltgerätes bewirkt werden kann. Zu diesem Zweck sind Schieberelemente vorhanden, die in Berührung mit den Thermobimetallen stehen. Dabei muß eine Schieberbeweglichkeit auch dann gewährleistet sein, wenn sich lediglich ein Thermobimetall aufgrund eines Überstromes im zugehörigen Netzleiter ausbiegt. Zu diesem Zweck werden zwei Schieberelemente gegeneinander gestellt, die relativ zueinander verschieblich sind, so daß ein Thermobimetall das eine Schieberelement verschiebt, wogegen das andere Schieberelement ortsfest stehen bleibt.

Die DE 1 588 840 zeigt einen thermischen Überstromauslöser mit zwei - oder mehrphasigen Heizelementen, wobei jedem Heizelement ein Bimetallstreifen und diesem eine Schieberplatte zugeordnet ist, welche die Bewegung des ihr zugeordneten Bimetallstreifens überträgt, und wobei die Schieberplatten unabhängig voneinander verschiebbar sind. Der mechanische Aufbau ist dabei relativ aufwändig.

Aufgabe der Erfindung ist es, eine gattungsgemäße Schieberanordnung zu schaffen, bei der die Herstellung und der mechanische Aufbau vereinfacht ist.

Diese Aufgabe wird durch eine gattungsgemäße Schieberanordnung mit den kennzeichnenden Merkmalen des Anspruchs 1 gelöst.

Erfindungsgemäß ist jedes Schieberelement aus drei vorzugsweise aus Isoliermaterial bestehenden Schieberplatten zusammengesetzt, deren Anliegeflächen, die gegen die Bimetalle anliegen, an jeweils unterschiedlichen Ausnehmungen angeordnet sind.

Dabei kann jede Schieberplatte eine der Anzahl der Phasen entsprechende Anzahl von U-förmigen, zum gleichen Rand hin offenen Aussparungen aufweisen und an der gleichen Kante an jeweils einer anderen Aussparung jeder Schieberplatte ist jeweils ein Vorsprung vorgesehen, wobei alle Vorsprünge in gleiche Richtung weisen, und zwar in Richtung der Längskante.

Wenn nun die drei Schieberplatten übereinandergelegt werden, dann erhält man ein Schieberelement, das die Aussparungen aufweist und an jeder der Aussparungen einen entsprechenden Vorsprung besitzt.

Wenn eine Schieberanordnung montiert wird, dann werden zwei Schieberelemente so gegeneinander gestellt, daß die Vorsprünge an einem Schieberelement von einer Seite und die am anderen Schieberelement von der anderen Seite gegen die Thermobimetalle anliegen.

Dadurch daß die einzelnen Vorsprünge eines Schieberelementes in unterschiedlichen Ebenen liegen, greifen die Thermobimetalle der einzelnen Phasen auch in unterschiedlichen Ebenen und an unterschiedlichen Stellen an jedem Schieberelement an. Um dies zu vermeiden, besitzen wenigstens zwei Schieberplatten im Bereich ihrer Vorsprünge Durchzüge, die jeweils die darunterliegenden Schieberplatten durchgreifen, so daß die Enden der Durchzüge auf einer Ebene enden, wodurch erreicht wird, daß die Thermobimetalle am Schieberelement immer in der gleichen Ebene angreifen.

Die Herstellung der einzelnen Schieberelemente erfolgt entsprechend den Verfahrensschritten des Anspruches 5.

Anhand der Zeichnung, in der zwei Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Fig. 1: drei unterschiedliche Schieberplattenanordnungen,
- Fig. 2: eine Aufsicht auf eine montierte Schieberanordnung mit eingezeichneten Thermobimetallen, und
- Fig. 3 und 4: unterschiedliche Ausgestaltungen der Schieberanordnung.

Es sei nun Bezug genommen auf die Fig. 3. Die Fig. 3 zeigt ein Schieberelement 10 einer ersten Ausführungsform, das aus drei Schieberplatten 11, 12 und 13 zusammengesetzt ist.

Der Aufbau der einzelnen Schieberplatten ist der Fig. 1 zu entnehmen.

Jede Schieberplatte 11, 12 und 13 ist ein langgestreckt rechteckiges Bauteil mit drei an einer Längskante angeordneten rechteckigen Ausnehmungen 14, 15, 16 für die Schieberplatte 13, Ausnehmungen 17, 18 und 19 für die Schieberplatte 12 und Ausnehmungen 20, 21 und 22 für die Schieberplatte 11.

Die Ausnehmung 16 der Schieberplatte 13 besitzt einen Vorsprung 23, der an der senkrecht zu der Längserstreckung verlaufenden Kante 24 angeformt ist, die dem in der Zeichnung Fig. 1 rechts befindlichen Ende der Schieberplatte 13 entgegengesetzt ist.

Diesem Vorsprung 23 entsprechen ein Vorsprung 25 in der Schieberplatte 12 und ein Vorsprung 26 in der Schieberplatte 11 in jeweils einer anderen Ausnehmung.

Der Schieberplatte 11, 12 und 13 sind Schieberplatten 11 a, 12a und 13a zugeordnet, die entsprechende Ausnehmungen 14a, 15a und 16a bzw. 17a, 18a, 19a bzw. 20a, 21 a, 22a aufweisen. Die Schieberplatte 13a besitzt in der Ausnehmung 16a einen Vorsprung 23a, der von derjenigen Kante 24 vorspringt, die der rechten Endkante der Schieberplatte 13a benachbart liegt.

Bei der Schieberplatte 12 befindet sich ein Vorsprung 25a in der Ausnehmung 18a und bei der Schieberplatte 11 a befindet sich ein Vorsprung 26a in der Ausnehmung 20a.

Die zusammen gehörenden Schieberplatten 11, 11a; 12, 12a und 13, 13a sind nebeneinander gelegt, wobei sie an den aufeinanderzu weisenden Längskanten mittels Verbindungsstücken 27, 28 und 29 miteinander verbunden sind, so daß die beiden Schieberplatten 11, 11 a... jeweils eine vorfertigbare Einheit miteinander bilden. Anstatt dieser Verbindungen 27 beidspielsweise der beiden Schieberplatten 11, 11 a könnte auch eine U-förmige Verbindung 30 vorgesehen sein, die an den rechten Endkanten der Schieberplatten 11, 11 a anschließen, wobei sowohl die Verbindungen 27 als auch die Verbindung 30 vorgesehen sein kann. Die Vorsprünge 26, 26a; 25, 25a; 23, 23a der einander gegenüberliegenden Ausnehmungen 20, 20a; 21, 21; 16, 16a sind dabei gegeneinander gerichtet.

Zur Herstellung der Schieberplattenanordnung werden nun die Schieberplatten 11, 11 a; 12, 12a und 13, 13a übereinandergelegt, siehe Fig. 2, wobei die Verbindungsstege 27, 28 und 29 noch vorhanden sind. Thermobimetalle 31 bis 33 greifen in die sich gegenüberliegenden Ausnehmungen im Bereich der entsprechenden Vorsprünge und die Schieberplatten werden so gegeneinander verschoben, daß die Vorsprünge gegen die Flachseiten der Thermobimetalle, wie in Fig. 2 dargestellt, also beidseitig an den Thermobimetallen zum Anliegen kommen. Danach werden die übereinander liegenden Schieberplatten miteinander verklebt oder verschweißt und die Verbindungen 27, 28 und 29 bzw. die Verbindung 30 getrennt. Damit sind die entsprechenden Vorsprünge an die konkrete Ausführung und Zuordnung der drei Thermobimetalle zueinander angepaßt und justiert.

Die Fig. 3 zeigt die Anordnung gemäß der Fig. 2 im Schnitt: man erkennt im oberen Plättchen 11 die beiden Vorsprünge 26, 26a, die einen Abstand t zwischen sich bilden, der der Dicke des Thermobimetalls 33 entspricht. In der mittleren Schieberplatte 12 sind die Vorsprünge 25, 25 und in der unteren Schieberplatte die Vorsprünge 23, 23a im Schnitt zu sehen.

Bei der Ausführung nach der Fig. 3 liegen die Thermobimetalle zwischen den Vorsprüngen an den oberen Schieberplatten, bei den Vorsprüngen 25, 25a an den mittleren Schieberplatten und 23, 23a an der unteren Schieberplatte 13, was zur Folge hat, daß die Thermobimetalle in unterschiedlichen Höhen mit dem Schieberelement 10 gekoppelt sind.

Zur Vermeidung einer derartigen unterschiedlichen Kopplung, d. h. Kopplung in unterschiedlicher Höhe, können bei der Ausführung gemäß Fig. 4 in der oberen Schieberplatte 40 Durchzüge 43, 44 und in der mittleren Schieberplatte Durchzüge 45 und 46 vorgesehen sein; diese Durchzüge enden an der unteren freien Fläche der unteren Schieberplatte 42, so daß bei dieser Ausführung die Thermobimetalle auf das Schieberelement in identischer gleicher Höhe einwirken.

## Patentansprüche

1. Auslöseschieberanordnung für ein thermisches Überstromrelais, an der eine der Anzahl der überwachten Phasen entsprechende Anzahl von Thermobimetallen (31,32, 33) angreift, wobei die Verbiegung wenigstens eines der Thermobimetalle (31,32,33) die Auslöseschieberanordnung verlagert und aufgrund dieser Verlagerung ein Schaltschlosses entklinkt wird, wodurch ein Schalter geöffnet wird, wobei die Auslöseschieberanordnung zwei lang gestreckte rechteckförmige Schieberelemente (10) aufweist, die mit den Thermobimetallen (31,32,33) gekoppelt sind, **dadurch gekennzeichnet, dass** jedes Schieberelement (10) aus einer der Anzahl der Phasen entsprechenden Anzahl von Schieberplatten (11, 12,13, 11a, 12a, 13a) zusammengesetzt ist, dass jede Schieberplatte (11, 12,13, 11a, 12a, 13a) eine der Anzahl der Phasen entsprechende Anzahl von Ausnehmungen (20,21, 22; 20a, 21a, 22a; 17, 18, 19; 17a, 18a, 19a; 14, 15, 16; 14a, 15a, 16a) aufweist, dass an jede Schieberplatte (11, 12,13, 11a, 12a, 13a) an jeweils einer anderen Ausnehmung (20,21, 22; 20a, 21a, 22a; 17, 18, 19; 17a, 18a, 19a; 14, 15, 16; 14a, 15a, 16a) ein Vorsprung (23,23a; 25,25a; 26,26a) vorgesehen ist, wobei die Vorsprünge (23,23a; 25,25a; 26,26a) im montierten Zustand, wenn die Schieberplatten (11, 12,13, 11a, 12a, 13a) übereinander gelegt und die jeweils ein Schieberelement (10) bildenden Schieberplatten (11, 12, 13; 11a, 12a, 13a) miteinander verbunden sind, jeweils in gleiche Richtungen weisen, so dass die Vorsprünge (23,23a; 25,25a; 26,26a) die Anlageflächen bilden, die gegen die Bimetalle (31,32, 33) anliegen und dadurch die Anliegeflächen an jeweils unterschiedlichen Ausnehmungen angebracht sind.

2. Auslöseschieberanordnung nach Anspruch 1, **dadurch gekennzeichnet, dass** die Ausnehmungen (20,21, 22; 20a, 21a, 22a; 17, 18, 19; 17a, 18a, 19a; 14, 15, 16; 14a, 15a, 16a) U-förmig ausgebildet und zu gleichen Längskanten hin offen sind, wobei die Vorsprünge (23,23a; 25,25a; 26,26a) jeweils an dem freien Ende der zugehörigen Ausnehmungen (20,21, 22; 20a, 21a, 22a; 17, 18, 19; 17a, 18a, 19a; 14, 15, 16; 14a, 15a, 16a)angebracht sind und in Richtung deren Längskanten verlaufen.

3. Auslöseschieberanordnung nach Anspruch 2, **dadurch gekennzeichnet, dass** bei Montage zweier Schieberelemente (10) die Vorsprünge (23,25, 26) an einem Schieberelement von einer Seite und die Vorsprünge (23a, 25a, 26a) am anderen Schieberelement von der anderen Seite gegen die Bimetalle (31,32, 33) anliegen.

4. Auslöseschieberanordnung nach einem der vorigen Ansprüche, **dadurch gekennzeichnet, dass** zwei Schieberplatten (40,41) im Bereich ihrer Vorsprünge Durchzüge (43,44; 45,46) aufweisen, die jeweils die andere Schieberplatte (41,42) durchgreifen, so dass die Durchzüge(43,44; 45,46) der beiden Schieberplatten (40,41) in gleicher Höhle wie die Vorsprünge an der dritten Schieberplatte (42) enden.

5. Verfahren zur Herstellung einer Auslöseschieberanordnung nach einem der vorherigen Ansprüche, **dadurch gekennzeichnet, dass** zwei zusammengehörige Schieberplatten (11, 11a; 12,12a; 13,13a) ausgestanzt werden, wobei die beiden Schieberplatten (11, 11a; 12,12a; 13,13a) miteinander verbunden sind, dass die Schieberplatten (11, 11a; 12,12a; 13,13a) übereinander gelegt werden, wobei die Vorsprünge (23,23a; 25,25a; 26,26a) jeweils beidseitig gegen die Thermobimetalle (31,32, 33) anliegen, dass ein Schieberelement (10) bildende Schieberplatten (11, 12, 13; 11a, 12a, 13a) miteinander verklebt werden, und dass die noch miteinander verbundenen Schieberplatten (11,11a; 12,12a; 13,13a) voneinander getrennt werden, zur Bildung je eines Schieberelementes (10).

## Claims

1. A trigger slide arrangement for a thermal overcurrent relay, on which act a number of thermobimetals (31, 32, 33) corresponding to the respective number of monitored phases, with the bending of at least one of the thermobimetal (31, 32, 33) displacing the trigger slide arrangement and a latching mechanism is unlatched as a result of said displacement, leading to the opening of a switch, with the trigger slide arrangement comprising two oblong rectangular slide elements (10) which are coupled with the thermobimetals (31, 32, 33), **characterized in that** each slide element (10) is composed of a number of slide plates (11, 12, 13, 11 a, 12a, 13a) corresponding to the number of phases, that each slide plate (11, 12, 13, 11 a, 12a, 13a) comprises a number of recesses (20, 21, 22; 20a, 21a, 22a; 17, 18, 19; 17a, 18a, 19a; 14, 15, 16; 14a, 15a, 16a) corresponding to the number of phases, that a projection (23; 23a; 25, 25a; 26, 26a) is provided on each slide plate (11, 12, 13, 11 a, 12a, 13a) on a different recess (20, 21, 22; 20a, 21a, 22a; 17, 18, 19; 17a, 18a, 19a; 14, 15, 16; 14a, 15a, 16a) each, with the projections (23; 23a; 25, 25a; 26, 26a) each facing in the same directions when the slide plates (11, 12, 13, 11a, 12a, 13a) are placed above one another and the slide plates (11, 12, 13, 11a, 12a, 13a) forming a slide element (10) are joined to each other, so that the projections (23; 23a; 25, 25a; 26, 26a) form the contact surfaces which rest on the bimetals (31, 32, 33) and the contact surfaces are thus applied to different recesses each.

2. A trigger slide arrangement according to claim 1, **characterized in that** the recesses (20, 21, 22; 20a, 21 a, 22a; 17, 18, 19; 17a, 18a, 19a; 14, 15, 16; 14a, 15a, 16a) are provided with a U-shaped configuration and are open towards the same longitudinal edges, with the projections (23; 23a; 25, 25a; 26, 26a) each being applied to the free end of the associated recesses (20, 21, 22; 20a, 21a, 22a; 17, 18, 19; 17a, 18a, 19a; 14, 15, 16; 14a, 15a, 16a) and extend in the direction of their longitudinal edges.

3. A trigger slide arrangement according to claim 2, **characterized in that** during the mounting of two slide elements (10) the projections (23, 25, 26) on one slide element rest from one side on the bimetals and the projections (23a, 25a, 26a) on the other slide element rest from the other side on the bimetals.

4. A trigger slide arrangement according to one of the preceding claims, **characterized in that** the two slide plates (40, 41) comprise plungings (43, 44; 45, 46) in the region of their projections, which plungings each grasp through the other slide plate (41, 42), so that the plungings (43, 44; 45, 46) of the two slide plates (40, 41) end at the same level like the projections on the third slide plate (42).

5. A method for producing a trigger slide arrangement according to one of the preceding claims, **characterized in that** two associated slide plates (11, 11a, 12, 12a; 13, 13a) are punched out, with the two slide plates (11, 11 a, 12, 12a; 13, 13a) being joined with each other, that the slide plates (11, 11 a, 12, 12a; 13, 13a) are placed above one another, with the projections 23, 23a; 25, 25a; 26, 26a) each rest on both sides on the thermobimetals (31, 32, 22), that slide plates (11, 11 a, 12, 12a; 13, 13a) forming a slide element (10) are glued together, and that the still mutually joined slide plates (11, 11a, 12, 12a; 13, 13a) are separated from each other in order to form a slide element (10) each.

## Revendications

1. Ensemble coulisseau de déclenchement pour un relais thermique de surcharge, sur lequel agit un des bilames thermiques (31, 32, 33) dont le nombre correspond à celui des phases surveillées, la flexion d'au moins un des bilames thermiques (31, 32, 33) déplaçant l'ensemble coulisseau, avec pour effet de désencliqueter un verrouillage de connexion en produisant l'ouverture d'un contacteur, l'ensemble coulisseau présentant deux éléments de coulisseau (10) allongés et de forme rectangulaire, accouplés aux bilames thermiques (31, 32, 33), **caractérisé en ce que** chaque élément de coulisseau (10) est composé de plaques de coulisseau (11, 12, 13, 11a, 12a, 13a) en nombre correspondant à celui des phases, chacune de ces plaques de coulisseau présentant des évidements (20, 21, 22 ; 20a, 21a, 22a ; 17, 18, 19 ; 17a, 18a, 19a; 14, 15, 16 ; 14a, 15a, 16a) en nombre correspondant à celui des phases, avec chaque fois sur un évidement différent une saillie (23, 23a ; 25, 25a ; 26, 26a), et ces saillies, quand les plaques de coulisseau (11, 12, 13 ; 11a, 12a, 13a) sont superposées avec liaison entre elles pour former un élément de coulisseau (10), sont orientées dans les mêmes directions, de sorte que les saillies (23, 23a ; 25, 25a ; 26, 26a) constituent les portées d'appui qui sont en contact avec les bilames (31, 32, 33), ces portées se trouvant chaque fois dans des évidements différents.

2. Ensemble coulisseau selon la revendication 1, **caractérisé en ce que** les évidements (20, 21, 22 ; 20a, 21a, 22a ; 17, 18, 19 ; 17a, 18a, 19a ; 14, 15, 16 ; 14a, 15a, 16a) ont la forme d'un U ouvert en direction des mêmes bords longitudinaux, les saillies (23, 23a ; 25, 25a ; 26, 26a) étant disposées chacune à l'extrémité libre de l'évidement correspondant (20, 21, 22 ; 20a, 21a, 22a ; 17, 18, 19 ; 17a, 18a, 19a ; 14, 15, 16 ; 14a, 15a, 16a) et parallèlement aux bords longitudinaux.

3. Ensemble coulisseau selon la revendication 2, **caractérisé en ce que** lors du montage de deux éléments de coulisseau (10), les saillies (23, 25, 26) sur un élément de coulisseau sont disposées par rapport aux bilames thermiques (31, 32, 33) d'un côté, tandis que les saillies (23a, 25a, 26a) sur l'autre élément de coulisseau se trouvent de l'autre côté.

4. Ensemble coulisseau selon une des revendications précédentes, **caractérisé en ce que** deux plaques de coulisseau (40, 41), dans la zone de leurs saillies, présentent des soyages (43, 44, 45, 46), traversant l'autre plaque de coulisseau (41, 42), de sorte que ces soyages (43, 44, 45, 46) des deux plaques de coulisseau (40, 41) se terminent à la même hauteur que les saillies existant sur la troisième plaque de coulisseau (42).

5. Procédé pour fabriquer un ensemble coulisseau de déclenchement selon une des revendications précédentes, **caractérisé en ce que** deux plaques de coulisseau allant ensemble (11, 11a, 12, 12a, 13, 13a) sont découpées et les paires (11, 11a; 12, 12a : 13 ; 13a) sont reliées entre elles, puis superposées, les saillies (23, 23a ; 25, 25a ; 26, 26a) étant appliquées chaque fois des deux côtés sur les bilames thermiques (31, 32, 33), et les plaques (11, 12, 13, 11a, 12a, 13a) formant un élément coulissant (10) sont collées l'une à l'autre, les plaques coulissantes (11, 11a; 12, 12a ; 13, 13a) encore reliées entre elles sont alors séparées pour former chaque fois un élément coulissant (10).
